# EUROPÄISCHE PATENTSCHRIFT

(11) **EP 0 611 888 B1**
(45) Veröffentlichungstag und Bekanntmachung des Hinweises auf die Patenterteilung: **04.09.1996**
(21) Anmeldenummer: 94102265.9
(22) Anmeldetag: 15.02.1994
(51) Int. Cl.: F04B 33/00, F04B 39/00, F04B 37/14

(54) **Handbetätigbare Vakuumpumpe**
Manually actuated vacuumpump
Pompe à vide actionnée manuellement

(30) Priorität: 17.02.1993 DE 4304786
(43) Veröffentlichungstag der Anmeldung: 24.08.1994
(73) Patentinhaber: ZEO-TECH Zeolith Technologie GmbH, D-85716 Unterschleissheim (DE)
(72) Erfinder: Maier-Laxhuber, Peter, Dr., D-85716 Unterschleissheim (DE); Becky, Andreas, D-81379 München (DE); Heggl, Gerald, D-82266 Inning (DE)

(56) Entgegenhaltungen:
- EP-A- 0 066 407
- EP-A- 0 094 231
- FR-A- 1 027 839
- FR-A- 2 294 344
- GB-A- 2 003 990
- US-A- 4 508 490

## Beschreibung

Die Erfindung betrifft eine handbetätigbare Vakuumpumpe, insbesondere zum Abpumpen von Luft aus kleineren Behältern.

Bekannt sind elektrisch angetriebene Vakuumpumpen. Diese sind relativ teuer, schwer und ohne Stromanschluß nicht betreibbar.

Aus der GB-A-2 003 990 ist eine mechanisch angetriebene zweistufige Membran-Vakuum-Pumpe ersichtlich, bei welcher die erste Pumpenkammer ein relativ kleines Totvolumen und die zweite Kammer ein relativ großes Totvolumen aufweist. Mit diesem größeren Totvolumen erreicht man eine gleichmäßigere Ausströmung aus der Pumpe, was eine erhebliche Geräuschminderung zur Folge hat. Die zweite Pumpenkammer, welche zusätzlich eine Rückhol-Feder enthält, wirkt hauptsächlich als Schalldämpfer.

Neben diesen elektrischen Pumpen gibt es handbetätigbare Pumpen für den Laborbetrieb. Derartige Pumpen arbeiten einstufig und erreichen ein Endvakuum von ca. 2000 Pa absolut.

Aus der DE 4138114 sind Sorptionskühlsysteme bekannt, die im Vakuum aus einer Wasservorlage Wasserdampf ansaugen und in einem Sorptionsstoff adsorbieren. Das verdampfende Wasser kühlt sich dadurch ab und gefriert sogar zu Eis. Damit sich Wasser auf 0 °C abkühlen kann, muß ein Vakuum von ca. 600 Pa herrschen. Das Gesamtsystem soll dabei schnell und einfach evakuierbar sein.

Aufgabe der vorliegenden Erfindung ist es, eine handbetätigbare Vakuumpumpe aufzuzeigen, die kostengünstig, einfach im Gebrauch und leicht transportabel ist, und trotzdem ein Endvakuum von < 600 Pa erreicht.

Gelöst wird diese Aufgabe durch eine handbetätigbare Vakuumpumpe, gemäß dem kennzeichnenden Teil des Anspruchs 1.

Um den erforderlichen Enddruck zu erreichen, ist eine zweistufige Verdichtung notwendig. Erfindungsgemäß wird hierzu innerhalb eines Pumpengehäuses ein Kolben derart bewegt, daß er zwei Kammervolumen abtrennt und gleichzeitig deren Volumen variiert. Bei jedem Kolbenhub wird das Gasvolumen aus der ersten Kammer in die zweite Kammer überführt. Besonders vorteilhaft ist es dabei, wenn im Kolben selbst ein Strömungskanal mit Rückschlagventil angebracht ist. Beim folgenden Rücktransport des Kolbens, wird das in der zweiten Kammer befindliche Gas verdichtet und ausgeblasen während in der ersten Kammer Gas aus einem vorgelagerten Rezipienten angesaugt wird.

Um den Kolben zu bewegen, ist eine Kolbenstange notwendig, die durch eine Kammer vakuumdicht hindurchgeführt ist. Erfindungsgemäß wird die Kolbenstange in der Wandung der ersten Kammer geführt. Dies hat den entscheidenden Vorteil, daß bei Belüftung der Saugleitung oder des Rezipienten die Kolbenstange in das Pumpengehäuse hineingezogen und nicht herauskatapultiert wird. Ein schnelles Herausschießen der Pumpenstange könnte zu gefährlichen Verletzungen führen. Würde die Kolbenstange durch die zweite Kammer geführt, würde beim Brechen des Vakuums der Kolben samt Kolbenstange zwangsläufig aus dem Gehäuse gedrückt.

Da die erste Kammer den niedrigsten Druck aufweißt, muß besondere Sorgfalt auf die hermetische Abdichtung der Kolbenstange im Kammergehäuse gelegt werden. Vorteilhaft sind hierbei Dichtelemente, wie sie aus dem Stand der Technik, insbesondere bei Gasdruckfedern, bekannt sind.

Besonders einfach gestaltet sich die erfindungsgemäße Pumpe, wenn sowohl am Eingang als auch am Ausgang der Pumpe leichtgängige Rückschlagventile eingebaut sind. Dabei ist darauf zu achten, daß möglichst wenig Totvolumen für das Öffnen der Ventile notwendig ist.

Besonders vorteilhaft ist es, wenn die Austrittsöffnung der Pumpe über eine Anschlußmöglichkeit für Druckschläuche verfügt. Dadurch kann die Vakuumpumpe auch als Druck-Pumpe eingesetzt werden. Besonders im Freizeit- und Campingbereich ist die Pumpe dann auch als Luft-Pumpe, z. B. für Schlauchboote oder Fahrräder, einsetzbar. Durch diesen erweiterten Einsatzbereich wird der gegenüber konventionellen Druck-Pumpen zwangsläufig erhöhte Fertigungsaufwand vertretbar.

Besonders wichtig ist es, die Ansaugöffnung der ersten Kammer mit einem Feinfilter auszustatten, welches einfach zu reinigen ist. Dieses Feinfilter verhindert, daß Partikel angesaugt werden, die sich in den Ventilen ablagern und ein reibungsloses Funktionieren erschweren.

Erfindungsgemäß wird der Kolben mit einem Ventil ausgestattet, welches die Verbindung von der ersten zur zweiten Kammer darstellt. Auch hier können Rückschlagventile eingesetzt werden. Besonders bewährt hat sich der Einsatz eines O-Ringes, welcher je nach Bewegungsrichtung des Kolbens den Strömungsweg freigibt oder verschließt.

Da die handbetätigte Vakuumpumpe einen relativ hohen Differenzdruck bewältigen muß, gleichzeitig aber der Kraftaufwand für den Benutzer nicht zu groß werden darf, kann der Kolbendurchmesser im Regelfall nicht mehr als 50 mm betragen. Andererseits sollte aber das Saugvolumen relativ groß sein, um den zu evakuierenden Behälter in möglichst kurzer Zeit und mit möglichst wenig Betätigungen ausreichend zu evakuieren. Vorteilhaft ist es deshalb, die erfindungsgemäße Vakuumpumpe per Fuß zu betätigen. Da hierbei ein größerer Kraftaufwand möglich ist, ist auch ein größerer Querschnitt des Kolbens realisierbar. Bei gleichem Saugvolumen wird dadurch der Kolbenhub kleiner.

Erfindungsgemäß wird die Vakuumpumpe zum Evakuieren von Sorptionssystemen benutzt, bei welchen im Vakuum Wasser zur Verdampfung gebracht wird. Dabei störende Gase müssen von der Vakuumpumpe absaugt werden. Geeignete Sorptionssysteme, insbesondere Sorptionsmittelbehälter und -adpater sind aus den Deutschen Patentanmeldungen DE 4243816 und DE 4243817 bekannt.

In der Zeichnung ist eine Ausführungsform einer erfindungsgemäßen Vakuumpumpe während zweier Kolbenbewegungen dargestellt.

Das linke Bild der geschnitten dargestellten Schemazeichnung zeigt, wie die Kolbenstange in Pfeilrichtung A in das Pumpengehäuse eingedrückt wird, während die rechte Bildhälfte verdeutlicht, wie die Kolbenstange in Pfeilrichtung B aus dem Pumpengehäuse herausgezogen wird.

Das Pumpengehäuse besteht aus einem Rundrohr 1, in welchem ein Kolben 2 durch die Kolbenstange 3 geführt ist. Beide Enden des Rundrohres 1 sind mit Kappen 4, 5 und O-Ringen 6, 7 vakuumdicht verschlossen. Der Kolben 2 trennt das innere Pumpenvolumen in zwei Kammern I und II. Beim Einführen der Kolbenstange 3 vergrößert sich das Kammervolumen I, während sich das Kammervolumen II gleichzeitig verkleinert. Ein O-Ring 8 im Kolben 2 liegt hierbei an einer Dichtfläche 9 des Kolbens 2 an, so daß Kammer I und II strömungstechnisch voneinander getrennt sind.

Beim Herausführen der Kolbenstange 3 aus dem Pumpengehäuse (siehe rechtes Bild) wird das Kammervolumen I verkleinert, während das Kammervolumen 2 größer wird. Der O-Ring 8 wird nun, bedingt durch die Reibung am Rundrohr 1, von der Dichtfläche 9 abgehoben und auf die Fläche 10 gedrückt. Über eine Bohrung 11 im Kolben 2 steht nun Kammer I mit Kammer II in Verbindung. Auf diese Weise kann bei Verkleinern des Kammervolumens I das Gas aus dieser Kammer I in Kammer II entweichen. Während dem Herausziehen der Kolbenstange herrscht also in Kammer I und Kammer II der gleiche Gasdruck. Ein Einsaugventil 12 ist dabei ebenso wie ein Ausblasventil 13 geschlossen.

Beim Einführen der Kolbenstange in das Pumpengehäuse (linkes Bild) wird das Kammervolumen I vergrößert, während das Kammervolumen II verkleinert wird. Dadurch öffnet sich das Einsaugventil 12 und gibt den Gasweg C von einem nicht gezeichneten Rezipienten durch einen Ansaugstutzen 14, welcher ein Feinfilter 15 enthält, frei. Das in der Kammer II befindliche Gas wird solange verdichtet bis das Ausblasventil 13 öffnet und das geförderte Gas in Pfeilrichtung D freisetzt.

Die Kolbenstange 3 ist durch die Abdeckkappe 5 hindurchgeführt und wird ebenfalls über einen O-Ring 16 gedichtet. Am äußeren Ende der Kolbenstange 3 befindet sich ein Handgriff 17.

## Patentansprüche

1. Vakuum-Pumpe mit einem Gehäuse, das zwei Pumpenkammern (I, II) beinhaltet, deren Volumen über einen verschiebbaren Kolben (2) verändert wird, wobei der Kolben (2) über eine Kolbenstange (3), die durch eine Kammer hindurchgeführt ist, verschiebbar ist, der Ein- und Ausgang der Pumpe sowie der Kolben (2) je ein Ventil enthält, und die zwei Pumpenkammern (I,II) strömungstechnisch so gestaltet sind, daß das zu fördernde Gas zweistufig komprimiert wird,
dadurch gekennzeichnet,
daß das Verhältnis von Kammervolumen zu Totvolumen so ausgelegt ist, daß ein Absolutdruck von < 600 Pa erreicht wird und daß der Kolben (2) im wesentlichen im gesamten Kammervolumen beider Pumpenkammern (I,II) frei bewegbar ist so daß die Totvolumen der beiden Pumpenkammern (I,II) minimiert werden.

2. Vakuum-Pumpe nach Anspruch 1, dadurch gekennzeichnet,
daß die Kammer, durch welche die Kolbenstange (3) geführt ist, die erste Kammer (I) ist, in welche das zu fördernde Gas in die Pumpe eingesaugt wird.

3. Vakuum-Pumpe nach einem der vorangehenden Ansprüche, dadurch gekennzeichnet,
daß sowohl der Eingang als auch der Ausgang der Pumpe Rückschlagventile (12, 13) enthalten.

4. Vakuum-Pumpe nach einem der vorangehenden Ansprüche, dadurch gekennzeichnet,
daß die Ansaugöffnung mit einem Feinfilter (15) ausgestattet ist.

5. Vakuum-Pumpe nach einem der vorangehenden Ansprüche, dadurch gekennzeichnet, daß
der Kolben (2) ein O-Ring-Ventil (8) enthält, welches in der Verbindungsöffnung von der ersten zur zweiten Kammer angeordnet ist.

6. Vakuum-Pumpe nach einem der vorangehenden Ansprüche, dadurch gekennzeichnet,
daß die Kolbenstange (3) fußbetätigt ist.

7. Vakuum-Pumpe nach einem der vorangehenden Ansprüche, dadurch gekennzeichnet,
daß sie überwiegend aus Kunststoffteilen besteht.

8. Verwendung einer Vakuum-Pumpe nach einem der vorangehenden Ansprüche, dadurch gekennzeichnet,
daß die Pumpe zum Evakuieren eines Sorptionssystems benutzt wird, bei welchem im Vakuum Wasser zur Verdampfung gebracht wird und wobei die Vakuum-Pumpe Luft und nicht sorbierte Gase absaugt.

## Claims

1. Vacuum pump with a housing which comprises two pump chambers (I, II), the volume of which is altered by means of a displaceable piston (2), wherein the piston (2) is displaceable by means of a piston rod (3) which is passed through a chamber, the inlet and the outlet of the pump and the piston (2) each comprise a valve, and pneumatically the two pump chambers (I, II) are designed so that the gas to be conveyed is compressed in two stages, characterised in that the ratio of chamber volume to dead volume is selected so that an absolute pressure of < 600 Pa is achieved and in that the piston (2) is freely movable essentially in the entire chamber volume of both pump chambers (I, II) so that the dead volumes of the two pump chambers (I, II) are minimised.

2. Vacuum pump according to claim 1, characterised in that the chamber through which the piston rod (3) is passed is the first chamber (I) into which the gas to be conveyed is sucked into the pump.

3. Vacuum pump according to one of the preceding claims,
characterised in that both the inlet and the outlet of the pump comprise non-return valves (12, 13).

4. Vacuum pump according to one of the preceding claims,
characterised in that the inlet opening is provided with a fine filter (15).

5. Vacuum pump according to one of the preceding claims,
characterised in that the piston (2) comprises an O-ring valve (8) which is disposed in the connecting opening from the first to the second chamber.

6. Vacuum pump according to one of the preceding claims,
characterised in that the piston rod (3) is operated by foot.

7. Vacuum pump according to one of the preceding claims,
characterised in that it is mainly made of plastic parts.

8. Use of a vacuum pump according to one of the preceding claims, characterised in that the pump is used to evacuate a sorption system in which water is made to evaporate in the vacuum and in which the vacuum pump extracts air and gases which have not been sorbed.

## Revendications

1. Pompe à vide comportant un corps qui comprend deux chambres de pompe (I, II) dont le volume est modifié par l'intermédiaire d'un piston (2) coulissant, le piston (2) coulissant par l'intermédiaire d'une tige (3) de piston qui passe dans une chambre, l'entrée et la sortie de la pompe ainsi que le piston (2) comportant chacun une vanne, et les deux chambres de pompe (I, II) étant agencées du point de vue de la technique d'écoulement de manière à comprimer sur deux étages le gaz à véhiculer, caractérisée en ce que le rapport du volume de chambre au volume mort est prévu de façon à obtenir une pression absolue de moins de 600 Pa et à rendre le piston (2) librement mobile pour l'essentiel dans tout le volume de chambre des deux chambres de pompe (I, II), si bien que les volumes morts des deux chambres de pompe (I, II) sont minimisés.

2. Pompe à vide suivant la revendication 1, caractérisée en ce que la chambre dans laquelle passe la tige (3) de piston est la première chambre (I), dans laquelle le gaz à véhiculer est aspiré dans la pompe.

3. Pompe à vide suivant l'une des revendications précédentes, caractérisée en ce que tant l'entrée que la sortie de la pompe comportent des clapets (12, 13) antiretour.

4. Pompe à vide suivant l'une des revendications précédentes, caractérisée en ce que l'ouverture d'aspiration est munie d'un filtre (15) fin.

5. Pompe à vide suivant l'une des revendications précédentes, caractérisée en ce que le piston (2) comporte une vanne à joint torique d'étanchéité (8) qui est montée dans l'ouverture de communication de la première et de la deuxième chambre.

6. Pompe à vide suivant l'une des revendications précédentes, caractérisée en ce que la tige (3) de piston est actionnée au pied.

7. Pompe à vide suivant l'une des revendications précédentes, caractérisée en ce qu'elle est constituée essentiellement de pièces en matière plastique.

8. Utilisation d'une pompe à vide suivant l'une des revendications précédentes, caractérisée en ce que la pompe est utilisée pour faire le vide dans un système de sorption dans lequel de l'eau est, sous vide, mise sous forme de vapeur, et la pompe à vide absorbant de l'air et des gaz non sorbés.
